# EUROPÄISCHE PATENTSCHRIFT

(11) **EP 0 215 467 B1**
(45) Veröffentlichungstag und Bekanntmachung des Hinweises auf die Patenterteilung: **23.05.1990**
(21) Anmeldenummer: 86112726.4
(22) Anmeldetag: 15.09.1986
(51) Int. Cl.: A63B 23/00, A63B 21/04, A63B 21/02

(54) **Gymnastikgerät**
Gymnastic apparatus
Appareil de gymnastique

(30) Priorität: 18.09.1985 AT 2716/85; 11.12.1985 AT 3583/85
(43) Veröffentlichungstag der Anmeldung: 25.03.1987
(73) Patentinhaber: TMC CORPORATION, CH-6340 Baar/Zug (CH)
(72) Erfinder: Engelmayer, Gerhard, Dr., A-2500 Baden (AT)
(74) Vertreter: Szász, Tibor, Dipl.-Ing.

(56) Entgegenhaltungen:
- EP-A- 0 030 512
- AT-B- 377 182
- DE-A- 2 157 792
- DE-A- 2 716 046
- US-A- 4 432 543

## Beschreibung

Die Erfindung bezieht sich auf Gymnastikgeräte gemäß den ersten Teilen der Patentansprüche 1, 3 und 7.

Derartige Geräte sind in den Fig. 44 bis 47 der EP-A 0 030 512 dargestellt und im Kontext beschrieben. Bei dem einen Gerät (Fig. 44 und 45) ist die Griffstange, welche an ihren freien Enden Handgriffe trägt, als Blattfeder ausgebildet, deren Dicke von den Enden weg gegen die Verbindungsstange hin zunimmt. Beim anderen Gerät (Fig. 46 und 47) hingegen wird die Griffstange durch eine mann-anmann gewickelte Schraubenfeder ersetzt, welche gleichfalls an den freien Enden mit Handgriffen versehen ist.

Der Nachteil der beiden Ausführungen ist darin gelegen, daß die Federkennlinie sowohl der Griffstange als auch der Schraubenfeder von vorneherein festgelegt ist und nicht verändert werden kann. Das Gerät ist daher nur für Personen mit etwa den gleichen physischen Kräften bestimmt. Verfügen die Personen über größere Kräfte, so werden unzulässig große Verformungen auftreten. Sind die übenden Personen hingegen schwach, so wird überhaupt keine Verformung der Griffstange eintreten.

Die US-A 4 432 543 beschreibt ein Gymnastigkerät, das zum Stärken der Muskeln und Sehnen eines Fußes von einem Patienten dient. Dieser muß das Gerät selbst betätigen. Das Gerät besitzt ein Gestell, das aus einer Basis und aus einem Ständer besteht. An der Basis ist ein Pedal auf einer Querachse verschwenkbar gelagert. Am Pedal wird der zu behandelnde Fuß mittels eines Bandes befestigt. Der Ständer verläuft etwa senkrecht zur Basis und trägt eine waagrechte Achse, auf der zwei zweiarmige Hebel schwenkbar gelagert sind. Diese besitzen an ihren oberen Enden Handgriffe. Die unteren Enden der Hebel sind über Seile od. dgl. mit einer Schraube verbunden, die in eine von drei Gewindebohrungen eingeschraubt werden kann, welche in das freie Ende des Pedals in verschiedenen Abständen von dessen Querachse eingeschnitten sind. Durch Veränderung der gewählten Gewindebohrung läßt sich der Angriffspunkt der beiden Seile und damit die aufzubringende Kraft verändert. Eine Konstruktion, wie sie nach dem ersten Teil des Anspruches 1 unter Schutz gestellt werden soll, kann dieser Druckschrift nicht entnommen werden.

Das Gymnastikgerät gemäß der AT-B 377 182 gehört hinsichtlich der Verwendung einer Abstützstange und einer Griffstange der gleichen Gattung wie der Anmeldungsgegenstand an. Allerdings ist die Griffstange durchgehend und starr. Aus diesem Grunde müssen die von den beiden Armen des Benützers aufzubringenden Kräfte gleich sein, da sonst ein Verschwenken der Griffstange eintritt, wie dies in Fig. 1 mit strichlierten Linien angedeutet ist. Somit ist bei dieser bekannten Lösung die letzte Merkmalsgruppe des ersten Teiles des Anspruches 1 nicht vorhanden.

Die Erfindung stellt sich daher die Aufgabe, Gymnastikgeräte zu schaffen, welche sich leicht an die physischen Kräfte des Benützers anpassen lassen.

Ausgehend von einem Gerät gemäß dem ersten Teil eines der Ansprüche 1, 3 und 7 wird diese Aufgabe erfindungsgemäß durch die Merkmale des kennzeichnenden Teiles dieser Ansprüche gelöst. Dadurch, daß die Griffstange nicht selbst federnd ist, sondern von gesonderten Federelementen beaufschlagt wird, ist es möglich, durch bloßes Auswechseln bzw. Verändern dieser Federelemente das Gerät an Personen mit sehr unterschiedlichen physischen Kräften anzupassen.

Die Maßnahme des Anspruches 2 sichert einerseits das Federelement gegen Verlagerung während der Benützung des Gerätes und ermöglicht anderseits ein leichtes Auswechseln des Federelementes.

Die DE-A1 2 716 046 beschreibt ein Trainingsgerät, insbesondere zur Stärkung der Arm-, Schulter-und Brustmuskulatur. Das Gerät besteht aus einer waagrechten Tragplatte mit einem muldenartig ausgebildeten Ellenbogenstützabschnitt und mit einem auf der Tragplatte im Bereich des Ellenbogenabstützabschnittes und eine waagrechte Achse gegen Druckfedern verschwenkbaren einarmigen und der Unterarmlänge entsprechenden Betätigungshebel. Die Druckfedern sind nach Fig. 6 in Rohrbogen, die der Form eines Viertelkreises entsprechen, untergebracht, die mit ihrem unteren Ende an der Tragplatte befestigt sind.

Diese Konstruktion hat nur eine gewisse Ähnlichkeit mit der im Anspruch 3 angegebenen Lösung, da auch hier zwei Schraubenfedern vorgesehen sind, die längs eines Viertelkreises geführt sind. Doch sind beim Erfindungsgegenstand die beiden Schraubenfedern auf Führungsstäben und nicht in Rohren angeordnet, und es sind zwei Griffstangenhälften vorhanden, die von den Armen des Benützers gleichzeitig betätigbar sind, wogegen bei der bekannten Ausführung nur ein einziger Hebel vorgesehen ist, der von einem Arm des Benutzers wahlweise betätigbar ist. Durch die Merkmale des Anspruches 3 wird es aber möglich, vom Benützer die Vorspannung der beiden Federn gleichzeitig zu verändern, was bei der Ausführung nach der DE-A1 2 716 046 nicht der Fall ist.

Die Merkmale der Ansprüche 4 bis 6 machen es in verschiedener Weise möglich, die beiden im Gerät eingesetzten Schraubenfedern vorzuspannen. Die vom Übenden zu überwindende Kraft beginnt daher nicht bei Null, sondern bei einem vorher eingestellten Wert. Dadurch wird es möglich, den Schwenkwinkel zu reduzieren.

Die DE-A1 2 157 792 beschreibt ein Sportgerät zur Stärkung der Bauchmuskulatur, das einen Grundrahmen besitzt, auf dem ein Liegebrett befestigt ist. Vor dem Liegebrett ragen zwei am Grundrahmen angelenkte Stützen nach oben, die in ihrer Winkellage zum Grundrahmen einstellbar sind und zwischen denen eine federnde oder bewegliche Fußabstützung für den in Rückenlage auf dem Liegebrett ruhenden Benützer angeordnet ist. Zur Einstellung der Winkellage der Stützen sind am Grundrahmen halbkreisförmige Führungen befestigt, in denen Bohrungen ausgespart sind. Auch jede der Stützen besitzt eine Bohrung. Mittels eines Stiftes, der durch die Bohrung der Stütze und eine

der Bohrungen der zugehörigen Führungen gesteckt wird, kann die Lage jeder Stütze gegenüber dem Grundrahmen eingestellt werden. Für die den Ansprüchen 4 bis 6 zugrunde liegenden Erfindungsgedanken, welche die Veränderung der Vorspannung derjenigen Federn zum Ziel haben, die die beiden Griffstangenhälften abstützen, kann der Konstruktion nach dieser Druckschrift keine Lehre gewonnen werden.

Im Prinzip wäre es denkbar, die beiden Körper aus elastomerem Material unmittelbar an der Verbindungsstange bzw. an den beiden Griffstangenhälften abzustützen. Dies könnte aber gewisse Schwierigkeiten mit sich bringen. Die Maßnahme des Anspruches 8 hat den Vorteil, daß die beiden Körper aus elastomerem Material nicht unmittelbar an der Verbindungsstange bzw. an den beiden Griffstangenhälften anliegen, sondern an Stützkörpern, die leicht an die Form der Körper aus elastomerem Material angepaßt werden können.

Durch den Gegenstand des Anspruches 9 wird die Lage der Körper während des Gebrauches des Gymnastikgerätes eindeutig festgelegt.

In der Zeichnung sind vier beispielsweise Ausführungsformen des erfindungsgemäßen Gymnastikgerätes dargestellt.

Fig.1 ist die Gesamtansicht des Gymnastikgerätes nach dem ersten Ausführungsbeispiel, Fig.2 ein Schnitt durch ein Detail desselben und entlang der Linie 11-11 der Fig.3 in größerem Maßstab in der Grundstellung, Fig.2a das Detail nach Fig.2 im belasteten Zustand des Gerätes, Fig.3 ein Schnitt entlang der Linie 111-111 der Fig.2, Fig.4 eine Draufsicht auf Fig. 2 unter Weglassen der oberen Abdeckung, Fig.5 und 6 je eine Gesamtansicht der zweiten bzw. dritten Ausführungsform, Fig.7 ist eine Gesamtansicht des Gymnastikgerätes der vierten Ausführungsform, Fig.8 ein Detail desselben gemäß dem Kreis A in Fig.7, und Fig.9 ein Schnitt nach der Linie 111-111 in Fig.8.

Das in den Fig.1 bis 4 dargestellte Gymnastikgerät besteht im wesentlichen aus einer vom Benützer bei der Benützung in der Rumpfbeuge bzw. an den Oberschenkeln aufgelagerten Abstützstange 1, an welche eine normal zu dieser verlaufende Verbindungsstange 2 angesetzt ist. Am oberen Ende der Verbindungsstange 2 ist ein U-förmiges Lager 7 in einer nicht näher bezeichneten Weise befestigt. Das Lager 7 trägt an seinem freien Ende eine Achse 3, welche die Abstützstange 1 rechtwinkelig kreuzt. Auf dieser Achse 3 sind die Enden zweier Griffstangenhälften 4a,4b mittels Lageraugen 5a,5b gelenkig gelagert. Jede Griffstangenhälfte 4a,4b trägt an ihrem äußeren Ende einen Handgriff 8a,8b.

Die Lageraugen 5a,5b weisen an ihren an die Griffstangenhälften 4a,4b anliegenden Bereichen in Richtung zur Verbindungsstange 2 hin verlaufende Fortsätze 6a,6b auf. In das U-förmige Lager 7 ist ein Federelement 9 satt eingesetzt, welches in der Querrichtung betrachtet, vorne und hinten, von den hochstehenden Schenkelwänden 7a,7b des U-förmigen Lagers 7 begrenzt ist (vgl.Fig.3). In einer Ebene normal zu dieser Richtung betrachtet stützen sich in der Ruhestellung des Gymnastikgerätes die beiden Lageraugen 5a,5b mittels ihrer beiden Fortsätze 6a,6b am Federelement 9 ab. Das Federelement 9 ist ein aus einem elastomeren Material gefertigter, etwa keilförmiger Körper. Der vorangehend beschriebene Lagerbereich ist mittels einer Abdeckung 10 geschützt.

Bei der Benützung des Gymnastikgerätes durch einen Übenden wird zunächst die Abstützstange 1 auf die Schenkel des Benützers aufgesetzt. Danach werden die beiden Handgriffe 8a,8b von den Händen des Übenden erfaßt und unter Kraftaufwand gegen die Abstützstange 1 hin verschwenkt, wobei das Federelement 9 verformt wird (s.Fig.2a). Wird vom Benützer auf die Handgriffe 8a,8b keine Kraft mehr ausgeübt, wobei diese von ihm noch gehalten werden können, so nimmt das Federelement 9 wieder ihre ursprüngliche Form an, wobei die beiden Griffstangenhälften 4a,4b ihre Grundstellung einnehmen. Die Übung kann dann nach Bedarf beliebig wiederholt werden, da das Federelement 9 gegen bleibende Deformationen dimensioniert ist. Die vom Übenden zu überwindende Federkraft kann durch entsprechende Bemessung des Federelementes 9 gewählt werden. Ein Satz von Federelementen mit unterschiedlichen Federkennlinien ermöglicht eine Anpassung des Gerätes an unterschiedliche physische Eigenschaften des jeweiligen Benützers.

Die Ausführungsform nach Fig. 5 ist der ersten in ihrem Aufbau ähnlich. Auch sie besitzt eine Abstützstange 21, an welcher eine Verbindungsstange 22 angesetzt ist, die an ihrem freien Ende eine Achse 23 trägt. Auf diese Achse 23 sitzen die Lageraugen 25a, 25b der beiden Griffstangenhälften 24a, 24b, welche an ihren äußeren Enden Handgriffe 28a, 28b tragen.

Die Verbindungsstange 22 ist an ihrem oberen Ende mit einem kreisbogenförmigen Führungsstab 30 versehen, welcher konzentrisch zur Achse 23 verläuft und in bezug auf die Verbindungsstange 22 symmetrisch angeordnet ist. Die freien Endbereiche des Führungsstabes 30 durchsetzen Bohrungen oder Langlöcher in den beiden Griffstangenhälften 24a, 24b und sind in diesen Bereichen, welche gradlinig verlaufen, mit Gewinden versehen, auf welche Muttern 31a, 31b aufgeschraubt sind. Zwischen der Verbindungsstange 22 und den beiden Griffstangenhälften 24a, 24b befinden sich auf dem Führungsstab 30 Schraubfedern 29a, 29b, welche die beiden Griffstangenhälften gegen die Muttern 31 a, 31 b zu drücken suchen.

Durch diese Muttern 31a, 31b wird der Schwenkwinkel der beiden Griffstangenhälften 24a, 24b begrenzt. Sollen die Muttern 31 a, 31 auch ein Verstellen der Vorspannung der Schraubenfedern 29a, 29b ermöglichen, so daß der Übende bereits zu Beginn seiner Übungen mit einer vorgegebenen Federkraft belastet wird, so ist die Verwendung ausschließlich von Langlöchern in den Griffstangenhälften 24a, 24b für den Durchtritt von in diesem Fall verlängerten, mit Gewinde versehenen geraden Endabschnitten des Führungsstabes 30 erforderlich.

Eine weitere Variante zur Änderung der Vorspannung mittels Schraubenfedern 29a, 29b, zeigt die Fig. 6. Wie man es dieser Fig. entnehmen kann, sind am kreisbogenförmigen Führungsstab 30' beidseitig verschiebbare Widerlager 32a,32b angeordnet, die mittels Stifte 33a,33b welche in eine von Bohrungen 30'a,30'b des Führungsstabes 30' einsetzbar sind, die Lage und damit die Vorspannung der Schraubenfedern 29a,29b bestimmen. Dabei können die Stifte 33a,33b in bekannter Weise gefedert sein, wodurch das Fixieren der einzelnen Widerlager 32a,32b vereinfacht wird. Dadurch können auch die Stifte 33a,33b zusätzlich gegen Verlust gesichert sein. Hiedurch ist eine Änderung der Federvorspannung auch ohne eine vorangehende Betätigung der beiden Muttern 31 a,31 b möglich. Somit können in diesem Fall die beiden Muttern auch durch eine Vernietung der beiden freien Enden des Führungsstabes 30' erfolgen. Bezüglich der Handhabung besteht der Vorteil dieser Ausführungsform darin, daß die Griffstangenhälten 24a,24b in der Ausgangsstellung in einer Ebene liegen, wie dies in Fig.5 veranschaulicht ist. Im Gegensatz dazu ist bei einer Vorspannung der Schraubenfedem 29a,29b mittels der beiden Muttern 31 a,31 b in der Ausführungsform nach der Fig.5 mit einer umgekehrten V-förmigen Ausgangslage verbunden, wobei der Winkel zwischen den beiden Griffstangenhälften 24a,24b mit der Erhöhung der Vorspannung der beiden Schraubenfedern 29a,29b abnimmt.

Zur besseren Veranschaulichung der unterschiedlichen Lagen der Schraubenfedern 29a,29b in der Grundstellung und in einer stärker vorgespannten Lage wurden in der Fig.6 das linkseitige Widerlager 32a in einer der Fig.5 entsprechenden Stellung dargestellt, in der rechtsseitigen Lage hingegen das Widerlager 32b in einer versetzten Lage, in welcher die Schraubenfeder 29b der Schraubenfeder 29a gegenüber vorgespannter ist.

Das in Fig.7-9 dargestellte Gymnastikgerät besteht im wesentlichen aus einer vom Benützer bei der gymnastischen Übung in der Rumpfbeuge bzw. an den Oberschenkeln aufliegenden Abstützstange 11, an welcher eine normal zu dieser verlaufende Verbindungsstange 12 angesetzt ist. Letztere trägt an ihrem oberen Ende eine Schwenkachse 13, welche die Abstützstange 11 rechtwinkelig kreuzt. Auf dieser Schwenkachse 13 sind die Enden zweier Griffstangenhälften 14a,14b mittels Lageraugen 15a,15b gelenkig gelagert. Jede Griffstangenhälfte 14a,14b trägt an ihrem äußeren Ende einen Handgriff 18a,18b. Der vorangehend beschriebene Lagerbereich ist mittels einer Abdeckung 10' geschützt.

An dem oberen Ende der Verbindungsstange 12 sind zwei Stützkörper 17 befestigt, welche in Vorderansicht eine etwa keilförmige Gestalt haben und im Querschnitt etwa U-förmig sind. Ähnliche Stützkörper 16 sind an die beiden Griffstangenhälften 14a,14b angesetzt (vgl.Fig.8 und 9). Zwischen den Stützkörpern 16 und 17 befindet sich je ein Federelement in Form eines in Vorderansicht keilförmigen Körpers 19 aus elastomerem Material. Um die beiden Körper 19 gegen Herausfallen aus den Stützkörpern 16 und 17 sichern, sind diese mit seitlichen Ansätzen 16a und 17a versehen, welche die beiden Körper 19 in der eingesetzten Lage halten und gegebenenfalls den Schwenkwinkel der Griffstangenhälften 14a,14b begrenzen.

Beim Gebrauch des Gymnastikgerätes durch ben Benützer wird zunächst die Abstützstange 11 auf dessen Schenkel aufgesetzt. Danach werden die beiden Handgriffe 18a und 18b von den Händen des Benützers erfaßt und gegen die Kraft der beiden Körper 19 gegen die Abstützstange 11 hin verschwenkt. Dabei tritt ein Teil des Volumens der Körper 19 zwischen den Ansätzen 16a und 17a radial nach außen. Selbstverständlich findet gleichzeitig ein teilweises Ausweichen der Masse der Körper 19 in Richtung der Schwenkachse 13 statt. Wird die vom Benützer auf die Handgriffe 18a,18b ausgeübte Kraft auf Null verringert, so nehmen die Körper 19 wieder ihre ursprüngliche Form an, d.h. es bleiben keine bleibenden Deformationen der Körper 19 zurück. In der Ruhestellung liegen die beiden Griffstangenhälften14a,14b an der Unterseite der oberen Begrenzungswand 10'a der Abdeckung 10'an.

Um ein Einsetzen der Körper anläßlich der Montage zu ermöglichen, werden bei nicht montierter Abdeckung 10' die. beiden Griffstangenhälften 14a,14b hochgeschwenkt, die beiden Körper 19 eingesetzt, die Griffstangenhälften 14a,14b nach unten geschwenkt und schließlich die Abdeckung 10' mittels der Schwenkachse 13 in Position gebracht.

Ohne den Rahmen der Erfindung zu verlassen wäre es denkbar, als Federelement Druckluftzylinder zu verwenden, welche einerseits an der Verbindungsstange und anderseits an den beiden Griffstangenhälften angelenkt sind. Je nach den physischen Kräften des Benützers kann dann der Druck in den Zylindern variiert werden.

## Patentansprüche

1. Gymnastikgerät, bestehend aus einer Abstützstange (1) und einer Griffstange, welche Stangen durch eine Verbindungsstange (2) miteinander verbunden sind, wobei die Griffe der Griffstange elastisch gegen die Abstützstange (1) hin bewegbar sind, dadurch gekennzeichnet, daß die Griffstange aus zwei voneinander unabhängigen starren Hälften (4a, 4b) besteht, welche an ihren gegenüberliegenden Enden mittels einer Achse (3) an dem von der Abstützstange (1) entfernten Ende der Verbindungsstange (2) angelenkt sind und von einem Federelement beaufschlagt sind, das von einem keilförmigen Körper (9) aus elastomerem Material gebildet ist, welcher mit seiner Grundfläche auf dem Quersteg (7c) eines U-förmigen Lagers (7) aufliegt, das seinerseits auf der Verbindungsstange (2) angeordnet und befestigt ist, und daß dem Gerät ein Satz von Federelementen mit unterschiedlichen Federkennlinien zugeordnet ist.

2. Gerät nach Anspruch 1, dadurch gekennzeichnet, daß der keilförmige Körper (9), in der Querrichtung betrachtet, vorne und hinten von hochstehenden Schenkelwänden (7a, 7b) des U-förmigen Lagers (7) begrenzt ist und, in einer Ebene normal zu dieser Richtung betrachtet, sich an Fortsätzen (6a, 6b) von Lageraugen (5a, 5b) abstützt, welch' letztere an der die Schenkelwände (7a, 7b) des U-förmigen Lagers (7) durchsetzenden Achse (3) gelagert sind.

3. Gymnastikgerät, bestehend aus einer Abstützstange (21) und einer Griffstange, welche Stangen durch eine Verbindungsstange (22) miteinander verbunden sind, wobei die Griffe der Griffstange elastisch gegen die Abstützstange (21) hin bewegbar sind, dadurch gekennzeichnet, daß die Griff, stange aus zwei voneinander unabhängigen starren Hälften (24a, 24b) besteht, welche an ihren gegenüberliegenden Enden mittels einer Achse (23) an dem von der Abstützstange (21) entfernten Ende der Verbindungsstange (22) angelenkt sind, daß konzentrisch zur Achse (23) an der Verbindungsstange (22) ein nach einem Kreisbogen verlaufenden Führungsstab (30, 30_{'}) befestigt ist, welcher Bohrungen oder Langlöcher in den beiden Griff- stangenₕälften (24a, 24b) durchsetzt und auf dem symmetrisch zur Verbindungsstange (22) zwei Schraubenfedern (29a, 29b) angeordnet sind, die sich mit dem einen Ende an der Verbindungsstange (22) und mit dem anderen Ende an der zugehörigen Griffstangenhälfte (24a, 24b) abstützen, und daß dem Gerät ein Satz von Federelementen mit unterschiedlichen Federkennlinien zugeordnet ist.

4. Gerät nach Anspruch 3, dadurch gekennzeichnet, daß der Führungsstab (30) an seinen beiden Endbereichen Anschläge, z.B. in Form von Schraubenmuttern (31a, 31b), trägt, welche die Schwenkbewegung der Griffstangenhälften (24a, 24b) von der Verbindungsstange (22) weg begrenzen.

5. Gerät nach Anspruch 4, dadurch gekennzeichnet, daß die beiden mit dem Gewinde versehenen Endbereiche des Führungsstabes (30). geradlinig verlaufen und zur Änderung der Vorspannung der beiden Schraubenfedern (29a, 29b) Langlöcher in den einzelnen Griffstangenhälften (24a, 24b) durchsetzen.

6. Gerät nach Anspruch 3, dadurch gekennzeichnet, daß der Führungsstab (30_{'}) Bohrungen (30'a, 30'b) aufweist, in welche gegebenenfalls gefederte Stifte (33a, 33b) von Widerlagern (32a, 32b) wahlweise einsetzbar sind, an welchen Widerlagern (32a, 32b) die den Griffstangenhälften (24a, 24b) entfernt liegenden Enden der Schraubenfedern (29a, 29b) anliegen.

7. Gymnastikgerät, bestehend aus einer Abstützstange (11) und einer Griffstange, welche Stangen durch eine Verbindungsstange (12) miteinander verbunden sind, wobei die Griffe der Griffstange elastisch gegen die Abstützstange (11) hin bewegbar sind, dadurch gekennzeichnet, daß die Griffstange aus zwei voneinander unabhängigen starren Hälften (14a, 14b) besteht, welche an ihren gegenüberliegenden Enden mittels einer Achse (13) an dem von der Abstützstange (11) entfernten Ende der Verbindungsstange (12) angelenkt sind, daß zwei Federelemente in Gestalt von keilförmigen Körpern (19), die aus elastomerem Material hergestellt sind, symmetrisch in bezug auf die durch die Längsachse der Verbindungsstange (12) gelegte, senkrecht zur Abstützstange (11) verlaufende Ebene zwischen der Verbindungsstange (12) und den Griffstangenhälften (14a, 14b) angeordnet sind und daß dem Gerät ein Satz von Federelementen mit unterschiedlichen Federkennlinien zugeordnet ist.

8, Gerät nach Anspruch 7, dadurch gekennzeichnet, daß die keilförmigen Körper (19) über Stützkörper (16, 17), welche vorzugsweise die Form von Keilen aufweisen, an der Verbindungsstange (12) und an den beiden Griffstangenhälften (14a, 14b) abgestützt sind.

9. Gerät nach den Ansprüchen 7 und 8, dadurch gekennzeichnet, daß die keilförmigen Körper (19) an den Stützkörpern (16, 17) durch koaxial zur Schwenkachse (13) verlaufende Ansätze (16a, 17a) gegen eine Bewegung in radialer Richtung von der Schwenkachse (13) weg gesichert sind.

## Claims

1. A gymnastic apparatus comprising a support bar (1) and a handlebar connected to one another by a connection rod (2), the handles of said handlebar being resiliently movable towards said support bar (1), characterized in that said handlebar is composed of two independent rigid halves (4a, 4b) hinged adjacent their meeting ends to said connection rod (2) at the end thereof remote from said support bar (1) by means of a hinge pin (3) and subjected to the action of a resilient element formed of an elastomeric material as a wedge-shaped body (9) having its base surface supported on the base section (7c) of a U-shaped mounting member (7) itself disposed on and secured to said connection rod (2), and in that said apparatus has associated thereto a set of spring elements having different spring characteristics.

2. Apparatus according to claim 1, characterized in that said wedge-shaped body (9) is bounded at the front and the rear as viewed in the transverse direction by upstanding sidewalls (7a, 7b) of said U-shaped mounting member (7), and is supported, as viewed in a plane normal to this direction, on projections (6a, 6b) of bearing inserts (5a, 5b) mounted on said hinge pin (3) extending through said sidewalls (7a, 7b) of said U-shaped mounting member (7).

3. A gymnastic apparatus comprising a support bar (21) and a handlebar connected to one another by a connection rod (22), the handles of said handlebar being resiliently movable towards said support bar (21), characterized in that said handlebar is composed of two independent rigid halves (24a, 24b) hinged adjacent their meeting ends to said connection rod (22) at the end thereof remote from said support bar (21), by means of a hinge pin (23), in that a guide rod (30, 30') is secured to said connection rod (22) to extend along an arc concentric with the axis of said hinge pin (23), said guide rod (30, 30') passing through bores or elongate openings formed in the two handlebar halves (24a, 24b) and carrying two helical springs (29a, 29b) symmetrically mounted thereon on opposite sides of said connection rod (22), one end of each helical spring (29a, 29b) resting against said connection rod (22), and the other end, against the associated handlebar half (24a, 24b), and that said apparatus has associated thereto a set of spring elements having different spring characteristics.

4. Apparatus according to claim 3, characterized in that said guide rod (30) is provided at both of its end portions with stop members, for instance threaded nuts (31a, 31b) acting to limit the pivotal movement of said handlebar halves (24a, 24b) away from said connection rod (22).

5. Apparatus according to claim 4, characterized in that the two threaded end portions of said guide rod (30) are of rectilinear configuration and extend through elongate openings formed in the respective handlebar halves (24a, 24b) for permitting the initial bias of said two helical springs (29a, 29b) to be adjusted.

6. Apparatus according to claim 3, characterized in. that said guide rod (30') is provided with bores (30'a, 30'b) adapted to have mounting pins, optionally resilient mounting pins (33a, 33b) of respective counterstops (32a, 32b) selectively inserted therein, the ends of said helical springs (29a, 29b) remote from said handlebar halves (24a, 24b) being supported on said counterstops (32a, 32b).

7. A gymnastic apparatus comprising a support bar (11) and a handlebar connected to one another by a connection rod (12), the handles of said handlebar being resiliently movable towards said support bar (11), characterized in that said handlebar is composed of two independent rigid halves (14a, 14b) hinged adjacent their meeting ends to said connection rod (12) at the end thereof remote from said support bar (11), by means of a hinge pin (13), in that two resilient elements in the form of wedge-shaped bodies (19) made of an elastomeric material are disposed between said connection rod (12) and said handlebar halves (14a, 14b) in a symmetric arrangement with reference to a plane extending through the longitudinal axis of said connection rod (12) and perpendicular to said support bar (11), and in that said apparatus has associated thereto a set of spring elements having different spring characteristics.

8. Apparatus according to claim 7, characterized in that said wedge-shaped bodies (19) are supported on said connection rod (12) and on said two handlebar halves (14a, 14b) by means of support members (16, 17) preferably provided in the form of wedges.

9. Apparatus according to claims 7 and 8, characterized in that said wedge-shaped bodies (19) are secured to said support members (16, 17) against radial displacement away from said hinge pin (13) by respective abutment projections (16a, 17a) extending coaxially with said hinge pin (13).

## Revendications

1. Appareil de gymnastique comprenant une tige d'appui (1) et une tige de préhension, ces tiges étant reliées l'une à l'autre par l'intermédiaire d'une tige de liaison (2), les poignées de la tige de préhension étant mobiles élastiquement en direction de la tige d'appui (1), caractérisé par le fait que la tige de préhension se compose de deux moitiés rigides (4a, 4b) indépendantes l'une de l'autre, qui sont articulées par leurs extrémités opposées, au moyen d'un axe (3), sur l'extrémité de la tige de liaison (2) qui est éloignée de la tige d'appui (1), et sont soumises à l'action d'un élément élastique formé par un corps cunéiforme (9) en un élastomère qui repose, par sa surface de base, sur la membrure transversale (7c) d'une portée (7) configurée en U, et à son tour disposée et fixée sur la tige de liaison (2); et par le fait qu'un jeu d'éléments élastiques à courbes d'élasticité caractéristiques différentes est associé à l'appareil.

2. Appareil selon la revendication 1, caractérisé par le fait que le corps cunéiforme (9) est délimité à l'avant et à l'arrière, observé dans le sens transversal, par des parois verticales (7a, 7b) des branches de la portée (7) configurée en U et prend appui, observé dans un plan perpendiculaire à cette direction, sur des prolongements (6a, 6b) d'oeillets de montage (5a, 5b) qui sont montés sur l'axe (3) traversant les parois (7a, 7b) des branches de ladite portée (7) configurée en U.

3. Appareil de gymnastique comprenant une tige d'appui (21) et une tige de préhension, ces tiges étant reliées l'une à l'autre par l'intermédiaire d'une tige de liaison (22), les poignées de la tige de préhension étant mobiles élastiquement en direction de la tige d'appui (21), caractérisé par le fait que la tige de préhension se compose de deux moitiés rigides (24a, 24b), indépendantes l'une de l'autre et articulées par leurs extrémités opposées, au moyen d'un axe (23), sur l'extrémité de la tige de liaison (22) qui est éloignée de la tige d'appui (21); par le fait qu'une barrette de guidage (30, 30'), s'étendant en arc de cercle, est fixée à la tige de liaison (22) concentriquement à l'axe (23) et traverse des perçages ou des trous oblongs ménagés dans les deux demi-tiges de préhension (24a, 24b), barrette sur laquelle deux ressorts hélicoïdaux (29a, 29b), disposés symétriquement par rapport à la tige de liaison (22), prennent appui par l'une de leurs extrémités contre la tige de liaison (22) et, par l'autre extrémité, contre la demi-tige de préhension associée (24a, 24b); et par le fait qu'un jeu d'éléments élastiques à courbes d'élasticité caractéristiques différentes est associé à l'appareil.

4. Appareil selon la revendication 3, caractérisé par le fait que la barrette de guidage (30) porte, dans ses deux régions extrêmes, des butées qui revêtent par exemple la forme d'écrous (31 a, 31 b) et limitent le pivotement des demi-tiges de préhension (24a, 24b) à l'écart de la tige de liaison (22).

5. Appareil selon la revendication 4, caractérisé par le fait que les deux régions extrêmes de la barrette de guidage (30), pourvues du filetage, s'étendent rectilignement et traversent, en vue de modifier la précharge des deux ressorts hélicoïdaux (29a, 29b), des trous oblongs pratiqués dans les demi-tiges de préhension individuelles (24a, 24b).

6. Appareil selon la revendication 3, caractérisé par le fait que la barrette de guidage (30') présente des perçages (30'a, 30'b) dans lesquels des goupilles (33a, 33b) de contre-butées (32a, 32b), éventuellement montées élastiquement, peuvent être sélectivement introduites, contre-butées (32a, 32b) sur lesquelles sont appliquées les extrémités des ressorts hélicoïdaux (29a, 29b) qui sont éloignées des demi-tiges de préhension (24a, 24b).

7. Appareil de gymnastique comprenant une tige d'appui (11) et une tige de préhension, ces tiges étant reliées l'une à l'autre par l'intermédiaire d'une tige de liaison (12), les poignées de la tige de préhension étant mobiles élastiquement en direction de la tige d'appui (11), caractérisé par le fait que la tige de préhension se compose de deux moitiés rigides (14a, 14b), indépendantes l'une de l'autre et articulées par leurs extrémités opposées, au moyen d'une axe (13), sur l'extrémité de la tige de liaison (12) qui est éloignée de la tige d'appui (11); par le fait que deux éléments élastiques, revêtant la forme de corps cunéiformes (19) fabriqués en un élastomère, sont disposés entre la tige de liaison (12) et les demi-tiges de préhension (14a, 14b), symétriquement par rapport au plan qui passe par l'axe longitudinal de la tige de liaison (12), et s'étend perpendiculairement à la tige d'appui (11); et par le fait qu'un jeu d'éléments élastiques à courbes d'élasticité caractéristiques différentes est associé à l'appareil.

8. Appareil selon la revendication 7, caractérisé par le fait que les corps cunéiformes (19) prennent appui, contre la tige de liaison (12) et contre les deux demi-tiges de préhension (14a, 14b), par l'intermédiaire de corps de soutien (16, 17) revêtant de préférence la forme de coins.

9. Appareil selon les revendications 7 et 8, caractérisé par le fait que les corps cunéiformes (19) sont empêchés d'effectuer un mouvement dans le sens radial à l'écart de l'axe de pivotement (13), sur les corps de soutien (16, 17), par l'intermédiaire d'appendices (16a, 17a) s'étendant coaxialement audit axe de pivotement (13).
